# FASCICULE DE BREVET EUROPEEN

(11) **EP 1 029 792 B1**
(45) Date de publication et mention de la délivrance du brevet: **24.05.2006**
(21) Numéro de dépôt: 00400085.7
(22) Date de dépôt: 13.01.2000
(51) Int. Cl.: B65C 9/18

(54) **Procédé d'étiquetage avec étiquettes disposées sur les deux faces de la bande porteuse**
Etikettierprozess mit doppelseitig belegtem Etikettenträgerband
Labelling process with double-faced labelling web

(30) Priorité: 18.02.1999 FR 9902000; 07.10.1999 FR 9912506
(43) Date de publication de la demande: 23.08.2000
(73) Titulaire: L'OREAL, 75008 Paris (FR)
(72) Inventeur: Bethune, Alain, 91600 Savigny (FR); Vayrette, Sophie Hélène, 92400 Courbevoie (FR)
(74) Mandataire: Schmit, Charlotte

(56) Documents cités:
- EP-A- 0 624 522
- EP-A- 0 765 814
- US-A- 5 679 199
- US-A- 5 846 624

## Description

La présente invention a trait à un procédé d'étiquetage en continu d'objets, notamment de flacons ou autres conditionnements, tels qu'utilisés notamment dans des domaines aussi variés que la cosmétique, la pharmacie, le ménager, ou l'agroalimentaire selon le préambule de la revendication 1*.*

De manière générale, dans le domaine de l'étiquetage, les étiquettes sont collées sur une face d'un support, en plastique ou en papier, enroulé autour d'un noyau, et qui sert à alimenter en continu un poste d'étiquetage au niveau duquel les étiquettes sont transférées sur les objets à étiqueter. A la sortie du poste d'étiquetage, le support est enroulé autour d'un axe, et mis au rebut ou recyclé.

Typiquement, l'une des faces du support est siliconée, de manière à permettre le décollement aisé des étiquettes lors de leur passage dans le poste d'étiquetage. Un tel support a une épaisseur qui, généralement, est de l'ordre de 50 µm à 60 µm. Les étiquettes sont généralement en polyéthylène, auquel cas, elles peuvent avoir une épaisseur comprise entre 80µm et 100 µm. Elles peuvent également être en polypropylène, auquel cas elles peuvent avoir une épaisseur comprise entre 50 et 60 µm. La fixation temporaire de l'étiquette sur le support est réalisée au moyen d'une couche adhésive dont l'épaisseur peut être de l'ordre de 20 µm. On réalise un "sandwich" dont l'épaisseur totale est de l'ordre de 160 µm.

De tels procédés présentent un certain nombre d'inconvénients. Un premier inconvénient est lié à l'environnement en raison du caractère difficilement recyclable du support, une fois celui-ci débarrassé des étiquettes qu'il supporte.

En outre, le relativement faible nombre d'étiquettes pouvant être enroulé sur un support, oblige à des changements de rouleaux fréquents, lesquels sont coûteux en temps machine, en main d'oeuvre, et en déchets résultant des fins de bobines non utilisées, notamment en raison des impératifs liés aux changements automatiques de bobines.

Enfin, des matériaux tels que les Polyéthylènes ou Polypropylènes, pour la réalisation des étiquettes, nécessite à l'impression, un traitement, de type "TOP COATING" ou effet corona, de manière à pouvoir les imprimer de manière optimale et durable.

Le brevet US-A-5 679 199 décrit un procédé d'étiquetage selon lequel deux bandes de matériau d'étiquetage sont superposées et amenées dans un poste d'étiquetage où elles sont séparées. Dans chacune des bandes ainsi séparées, on découpe au moyen d'un faisceau laser, les étiquettes à la forme et aux dimensions requises. Préalablement à la dépose de l'étiquette sur un objet approprié, une couche adhésive de l'étiquette est réactivée par voie UV ou IR. Un tel processus souffre essentiellement des mêmes inconvénients que ceux évoqués en référence aux dispositifs de la technique antérieures. Le laminât formé par les deux bandes superposées est d'épaisseur importante, ce qui limite le nombre d'étiquettes par rouleau. Les étiquettes ne sont pas apposées sur l'une et/ou l'autre des faces du support mais sont formées du support lui même, et donc sont destinées à être découpées directement dans le support. De ce fait, le processus est compliqué, lent, et coûteux à mettre en oeuvre.

On connaît du document DE-A-2,212,995 les caractéristiques du préambule de la revendication 1.

Aussi, est-ce un des objets de la présente invention que de réaliser un procédé d'alimentation en continu d'un poste d'étiquetage, permettant de résoudre en tout ou partie, les problèmes discutés ci-avant en référence aux procédés conventionnels.

C'est en particulier un objet de l'invention, que de réaliser un tel procédé qui permette de réduire de manière substantielle la fréquence des changements de rouleaux dans les postes d'alimentation des dispositifs d'étiquetage.

C'est un autre objet de l'invention que de rendre possible l'utilisation de matériaux offrant une meilleure compatibilité par rapport à l'environnement.

C'est encore un autre objet de l'invention que de réaliser un procédé d'alimentation d'un dispositif d'étiquetage dans lequel les étiquettes sont réalisées en un matériau identique au matériau formant le support sur lequel elles sont enroulées.

C'est encore un autre objet de l'invention que d'autoriser, pour la réalisation des étiquettes, l'utilisation de matériaux offrant de meilleurs caractéristiques d'imprimabilité.

D'autres objets encore apparaîtront dans la description détaillée qui suit.

Ainsi, selon l'invention, ces objets sont atteints en réalisant un procédé d'alimentation en continu d'une chaîne d'étiquetage d'objets, notamment de flacons, comprenant les étapes suivantes :
a) dans un premier poste d'alimentation, disposer un support sous forme d'une bande, et sur les deux faces duquel sont collées des étiquettes auto-adhésives;
b) entraîner le support de manière à lui faire traverser un premier poste d'étiquetage alimenté par lesdits objets, l'étiquetage des objets dans le premier poste étant réalisé en utilisant les étiquettes apposées sur la première face du support ; et
c) entraîner le support de manière à lui faire traverser un second poste d'étiquetage, distinct ou non du premier, l'étiquetage des objets dans le second poste étant réalisé en utilisant les étiquettes apposées sur la seconde face du support.

Ainsi, on augmente de manière sensible le nombre d'étiquettes enroulées sur le support, limitant ainsi le volume de matériau susceptible de pouvoir nuire à l'environnement.

Le fait de mettre davantage d'étiquettes sur un même support autorise l'utilisation de matériaux, qui peuvent être plus coûteux, mais qui offrent de bien meilleurs caractéristiques, notamment par rapport à l'environnement.

En outre, les épaisseurs du support peuvent être réduites de manière considérable, ce qui, pour un rouleau de diamètre donné, augmente encore, le nombre d'étiquettes pouvant être déposées sur le support. Avec une épaisseur totale du support (y compris les étiquettes) qui peut être ainsi divisée par deux ou par trois, par rapport aux supports conventionnels, on dispose sur le support un nombre d'étiquettes qui peut être jusqu'à cinq fois plus élevé que le nombre d'étiquettes des supports utilisés dans les procédés conventionnels.

De préférence, dans le premier poste d'alimentation, le support est enroulé autour d'un axe, de manière à former un rouleau. A la sortie du premier poste d'étiquetage, le support peut être enroulé autour d'un axe de manière à être mis à nouveau sous forme d'un rouleau, qui sera ensuite positionné dans un second poste d'alimentation, destiné à alimenter le second poste d'étiquetage. Alternativement, il est possible de prévoir qu'à la sortie du premier poste d'étiquetage, le support soit entraîné directement vers le second poste d'étiquetage.

Lors du deuxième passage, le rouleau portant les étiquettes peut être repositionné sur le même poste d'alimentation du même dispositif d'étiquetage que celui utilisé lors du premier passage. Alternativement, dans une structure industrielle à plusieurs machines d'étiquetage, lors du deuxième passage, le rouleau formé à la sortie du premier poste d'étiquetage peut être positionné sur un autre poste d'alimentation pour alimenter un autre poste d'étiquetage.

Les étiquettes disposées sur la première face du support peuvent être identiques aux étiquettes disposées sur la seconde face du support.

Dans ce cas, le second poste d'étiquetage est alimenté de préférence par des objets autres que ceux ayant été étiquetés lors du premier passage, chacun des objets étant alors recouvert alors d'une seule étiquette.

Alternativement, les étiquettes disposées sur la première face du support sont différentes des étiquettes disposées sur la seconde face du support, le second poste d'étiquetage étant alimenté par les objets ayant été étiquetés lors du premier passage, de sorte que chacun desdits objets soit étiqueté au moyen d'une étiquette de chacune des faces du support. Ainsi, dans le cas d'un flacon à deux faces principales, on dispose une première étiquette sur le "recto" du flacon, et une seconde étiquette sur le "verso" dudit flacon.

Selon une caractéristique avantageuse de l'invention, les étiquettes de la première face du support, sont décalées le long de l'axe de la bande, par rapport aux étiquettes disposées sur la seconde face du support. Un tel positionnement décalé génère, lors de l'impression, un affaiblissement moindre du support par l'outil de découpe. En outre, à la pose, lors de la séparation de l'étiquette de la première face du support, l'étiquette de la seconde face du support se trouve protégée de manière plus importante, puisque aucun pli ou autre marque n'est générée sur l'étiquette de la seconde face.

De préférence, le décalage axial est tel que les étiquettes de la première face du support sont sensiblement centrées sur l'espace axial séparant deux étiquettes adjacentes de la seconde face du support.

Selon une alternative au mode de réalisation qui précède, les étiquettes de la première face sont superposées avec celles de la seconde face. En effet, dans le cas d'étiquettes de format différent, il se produit un affaiblissement moindre du support par l'outil de découpe. En outre, à la pose, le raccord des étiquettes des deux faces de la bande, lors du changement de bobine, est facilité.

Selon un autre mode de réalisation avantageux, les étiquettes de la première face du support sont disposées "tête en haut", les étiquettes de la seconde face du support étant disposées "tête en bas". Ce mode de réalisation est particulièrement adapté à la configuration d'un support portant d'un côté, une étiquette destinée au recto de l'objet à étiqueter, et de l'autre côté, une étiquette destinée au verso du même objet à étiqueter. En effet, après retournement de la bande, après étiquetage d'une première face de l'objet dans un premier poste d'étiquetage avec la première étiquette, la seconde étiquette se trouve dans la bonne configuration par rapport à la seconde face de l'objet à étiqueter.

Avantageusement, les étiquettes sont réalisées en Polyéthylène Téréphtalate. De telles étiquettes peuvent avoir une épaisseur comprise entre 10 à 40 µm, et de préférence, entre 25 et 36 µm. En réduisant ainsi l'épaisseur de l'étiquette par rapport aux étiquettes conventionnelles, on en augmente de façon substantielle la transparence. En outre, l'utilisation du polyéthylène téréphtalate pour réaliser les étiquettes permet de s'affranchir de traitements à l'impression, de type corona ou de type "top coating" afin d'en améliorer l'imprimabilité et la tenue de l'encre.

Le support peut être constitué d'un matériau, notamment papier ou thermoplastique, et dont les deux faces sont revêtues d'une couche de silicone.

De préférence, les étiquettes sont réalisées en un matériau identique au matériau formant le support.

De préférence encore, le support est réalisé en polyéthylène téréphtalate. Le polyéthylène téréphtalate permet de compenser la perte de rigidité liée à l'épaisseur réduite du support par rapport à l'épaisseur des supports conventionnels.

Le support peut avoir une épaisseur comprise entre 10 et 40 µm, et de préférence, comprise entre 23 et 36 µm. Ainsi, avec une épaisseur d'adhésif comprise entre 10 µm et 20 µm, on peut réaliser un support, dont l'épaisseur totale, y compris l'épaisseur des deux "couches" d'étiquettes" peut varier entre 60 µm et 150 µm, et de préférence, entre 95 µm à 140 µm.

Selon un autre aspect, l'invention vise également un support d'étiquettes destiné à l'alimentation en continu d'un poste d'étiquetage, ledit support étant sous forme d'une bande, et comportant une première face et une seconde face, à l'opposé de la première, caractérisé en ce qu'il comporte des étiquettes auto-adhésives, collées sur chacune desdites première et seconde faces.

De préférence, le support est réalisé en un matériau identique au matériau formant lesdites étiquettes. Avantageusement, ledit matériau est un polyéthylène téréphtalate.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
La figure 1 représente le premier passage du support d'étiquettes dans le poste d'étiquetage;
La figure 2 représente le second passage du support d'étiquettes dans le poste d'étiquetage;
La figure 3 représente un second mode de réalisation du procédé décrit en référence aux figures 1 et 2 ; et
La figure 4 illustre un mode de réalisation particulier d'un support d'étiquettes selon la présente invention.

Le dispositif d'étiquetage représenté de manière schématique à la figure 1 comporte trois postes principaux : un poste d'alimentation 1 en étiquettes ; un poste d'étiquetage 2, alimenté à la fois en étiquettes et en objets à étiqueter, et ; un poste de récupération 3, ou de ré enroulement, du support sur lequel ont été prélevées les étiquettes.

Le poste d'alimentation en étiquettes comprend un arbre 9 sur lequel est monté libre en rotation un rouleau 4 d'un support 5 en PET dont les deux faces sont recouvertes d'étiquettes auto-adhésives 6, 7, espacées de manière régulière le long du support 5. Selon ce mode de réalisation les étiquettes 6 sont identiques aux étiquettes 7.

Le support 5 est dirigé sur le poste d'étiquetage 2, en suivant un trajet, imposé par un certain nombre de rouleaux de guidage 10, 16. Le poste d'alimentation est également alimenté en flacons 8, sur lesquels doivent être apposées les étiquettes. Un rouleau de guidage 11 assure le positionnement précis du support 5 d'étiquettes par rapport aux flacons 8, de sorte que l'étiquette soit positionnée sur le flacon 8, exactement à la bonne place. Le support 5 est orienté de sorte que, lors de ce premier passage, les étiquettes 7 soient transférées sur les flacons 8. Le support 5 quitte alors le poste d'alimentation avec une face exempte d'étiquettes et une face portant les étiquettes 6. Après un cheminement via les rouleaux de guidage 12 et 13, le support 5 est ensuite ré enroulé sur un arbre 14, de manière à être mis à nouveau sous forme d'un rouleau 15, les étiquettes 6 du dernier enroulement formé, étant disposées à l'extérieur du rouleau.

Un tel ensemble est bien évidemment contrôlé par un certain nombre de moteurs, de mécanismes et automatismes de synchronisation, de guidage et de régulation, qui sont parfaitement connus, et par conséquent, ne nécessitent pas de description détaillée supplémentaire. De tels mécanismes ne font pas l'objet de la présente invention.

A la figure 2, le rouleau 15, formé à l'issu du premier passage dans le poste d'étiquetage 2, est positionné sur l'arbre de déroulement 9 du poste d'alimentation 1 de la machine de la figure 1. Le support 5 est entraîné vers le poste d'alimentation 2, lequel est à nouveau alimenté par des flacons 8'. Le support est positionné de sorte que les étiquettes 6 viennent au contact des flacons 8', et soient transférées sur lesdits flacons. Le support 5, débarrassé de toutes ses étiquettes est alors ré enroulé au poste de récupération 3. Le rouleau formé 17 peut alors être mis au rebut ou recyclé.

A titre d'exemple spécifique, le support 5 est formé d'une couche de polyéthylène téréphtalate d'environ 30 µm. Les étiquettes 6, 7 sont réalisées également en polyéthylène téréphtalate, et ont une épaisseur d'environ 25 µm. Chaque étiquette porte sur sa face en regard du support, une couche adhésive d'une épaisseur d'environ 15 µm. Le support ainsi formé a une épaisseur totale d'environ 110 µm.

La figure 3 illustre un procédé d'étiquetage dans lequel les étiquettes de chacune des faces du support 5 sont appliqués sur des objets (identiques ou différents) au cours d'un seul et même passage. Selon ce mode de réalisation, la bande 5, provenant d'un poste de déroulement 1 est acheminée vers un premier poste d'étiquetage 2, alimenté par des objets à étiqueter 8, notamment des flacons. A ce poste d'étiquetage, les étiquettes 7 se trouvant sur la première face du support 5 sont apposées sur une première face (recto) d'un flacon 8. La bande 5 est ensuite acheminée vers un poste de retournement de bande 52, où, par un mécanisme de rouleaux de renvoi, la bande est retournée avant d'alimenter un second poste d'étiquetage 2', au niveau duquel, les flacons 8 provenant du premier poste d'étiquetage 2, sont présentés de manière à avoir une seconde face (verso) disposée de manière à recevoir les étiquettes 6 présentes sur la seconde face du support. La bande 5, débarrassée des étiquettes qu'elle portait sur ses deux faces, est acheminée vers un poste d'enroulement 3. L'acheminement et le guidage du support 5 au travers des différents postes sont réalisés au moyen d'un certain nombre d'unités de poussée de bande 53, 55 et d'unités de traction de bande 54, 56. De même, des détecteurs de présence d'étiquettes 50, 51 sont prévus pour synchroniser les différentes opérations. Le décollement de l'étiquette du support, à l'intérieur des poste d'étiquetage, est obtenu en faisant faire un angle relativement fermé au support 5, et ceci, au moyen d'un organe présentant une arête vive 57, 58, appelé communément "plaque de pose".

Selon une alternative au mode de réalisation discuté en référence à la figure précédente, le second poste d'étiquetage 2' est alimenté par des objets distincts de ceux alimentant le premier poste 2. Dans cette hypothèse, les étiquettes 7 présentes sur la première face du support, sont de préférence identiques à celles 6 présentes sur la seconde face.

A la figure 4, a été représenté le support 5 à l'intérieur d'un poste d'étiquetage, au moment de sa mise en engagement avec la plaque de pose 57. En raison de la disposition décalée axialement des étiquettes 6 et 7, lorsque l'étiquette 7 quitte le support 5 pour être transférée sur un objet (non représenté), l'étiquette 6 se trouve en appui homogène sur une partie plane de la plaque de pose, et, de ce fait, ne risque pas d'être plissée ou endommagée. Selon ce mode de réalisation, les étiquettes 6 sont sensiblement centrées sur l'espace séparant deux étiquettes adjacentes 7.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. Support (5) d'étiquettes destiné à l'alimentation en continu d'un poste d'étiquetage (2), ledit support étant sous forme d'une bande comportant une première face et une seconde face, à l'opposé de la première, et comportant des étiquettes auto-adhésives (6, 7), collées sur chacune desdites première et seconde faces, les étiquettes (7) disposées sur une première face du support (5) étant de format différent des étiquettes (6) disposées sur une seconde face de ce support (5), **caractérisé en ce que** les étiquettes de la première face sont centrées sur les étiquettes (6) de la seconde face du support (5).

2. Support selon la revendication 1 **caractérisé en ce que** les étiquettes (7) de la première face du support sont disposées "tête en haut" et **en ce que** les étiquettes (6) de la seconde face du support sont disposées "tête en bas".

3. Support selon l'une quelconque des revendications 1 à 2 **caractérisé en ce que** les étiquettes (7) de la première face du support sont destinées à étiqueter une première face d'un objet (8) à étiqueter, les étiquettes (6) de la seconde face du support étant destinées à étiqueter une autre face dudit objet (8) à étiqueter.

4. Support selon l'une quelconque des revendications 1 à 3 **caractérisé en ce que** les étiquettes (6, 7) sont réalisées en Polyéthylène Téréphtalate.

5. Support selon l'une quelconque des revendications 1 à 4 **caractérisé en ce que** le support (5) est réalisé en polyéthylène téréphtalate.

6. Support selon l'une quelconque des revendications 1 à 5 **caractérisé en ce que** le support (5) est réalisé en un matériau identique au matériau formant lesdites étiquettes (6, 7).

7. Support selon l'une quelconque des revendications 1 à 6 **caractérisé en ce que** les étiquettes (6, 7) sont d'une épaisseur comprise entre 10 à 40 µm, et de préférence, entre 25 et 36 µm.

8. Support selon l'une quelconque des revendications 1 à 7 **caractérisé en ce que** le support (5) est constitué d'un matériau, notamment papier ou thermoplastique, et dont les deux faces sont revêtues d'une couche de silicone.

9. Support selon l'une quelconque des revendications 1 à 8 **caractérisé en ce que** le support (5) a une épaisseur comprise entre 10 et 40 µm, et de préférence, comprise entre 23 et 36 µm.

10. Procédé d'alimentation en continu d'une chaîne d'étiquetage d'objets, notamment de flacons (8, 8'), comprenant les étapes suivantes :
a) dans un premier poste d'alimentation (1), disposer un support (5) selon l'une quelconque des revendications 1 à 9, le support se présentant sous forme d'une bande sur les deux faces duquel sont collées des étiquettes auto-adhésives (6, 7);
b) entraîner le support (5) de manière à lui faire traverser un premier poste d'étiquetage (2) alimenté par lesdits objets (8), l'étiquetage des objets (8) dans le premier poste d'étiquetage (2) étant réalisé en utilisant les étiquettes (7) apposées sur la première face du support (5) ; et
c) entraîner le support (5) de manière à lui faire traverser un second poste d'étiquetage (2, 2'), distinct ou non du premier, l'étiquetage des objets (8, 8') dans le second poste d'étiquetage (2, 2') étant réalisé en utilisant les étiquettes (6) apposées sur la seconde face du support (5).

11. Procédé selon la revendication 10 **caractérisé en ce que**, à la sortie du premier poste d'étiquetage (2), le support (5) est enroulé autour d'un axe (14) de manière à former un rouleau (15) destiné à être positionné dans un second poste d'alimentation (1), distinct ou non du premier, pour l'alimentation du second poste d'étiquetage (2, 2').

12. Procédé selon la revendication 10 **caractérisé en ce que**, à la sortie du premier poste d'étiquetage (2), le support (5) est entraîné directement vers le second poste d'étiquetage (2').

13. Procédé selon l'une quelconque des revendications 10 à 12 **caractérisé en ce que** le second poste d'étiquetage (2, 2') est alimenté par des objets (8') autres que ceux (8) ayant été étiquetés dans le premier poste d'étiquetage.

14. Procédé d'alimentation selon l'une quelconque des revendications 10 à 13 **caractérisé en ce que** les étiquettes (7) disposées sur la première face du support (5) sont différentes des étiquettes (6) disposées sur la seconde face du support (5), le second poste d'étiquetage (2') étant alimenté par les objets (8) ayant été étiquetés lors du premier passage, de sorte que chacun desdits objets soit étiqueté au moyen d'une étiquette (6, 7) de chacune des faces du support.

## Claims

1. Label backing (5) intended for the continuous feeding of a labelling station (2), the said backing being in the form of a strip comprising a first face and a second face, opposite the first, and comprising self-adhesive labels (6, 7) stuck to each of the said first and second faces, the labels (7) disposed on a first face of the backing (5) being of a different format from the labels (6) disposed on a second face of this backing (5), **characterized in that** the labels of the first face are centred on the labels (6) of the second face of the backing (5).

2. Backing according to Claim 1, **characterized in that** the labels (7) of the first face of the backing are disposed "head up" and **in that** the labels (6) of the second face of the backing are disposed "head down".

3. Backing according to either one of Claims 1 and 2, **characterized in that** the labels (7) of the first face of the backing are intended to label a first face of an object (8) to be labelled, the labels (6) of the second face of the backing being intended to label another face of the said object (8) to be labelled.

4. Backing according to any one of Claims 1 to 3, **characterized in that** the labels (6, 7) are made of polyethylene terephthalate.

5. Backing according to any one of Claims 1 to 4, **characterized in that** the backing (5) is made of polyethylene terephthalate.

6. Backing according to any one of Claims 1 to 5, **characterized in that** the backing (5) is made of a material identical to the material forming the said labels (6, 7).

7. Backing according to any one of Claims 1 to 6, **characterized in that** the labels (6, 7) are between 10 and 40 µm thick and preferably between 25 and 36 µm.

8. Backing according to any one of Claims 1 to 7, **characterized in that** the backing (5) consists of a material, particularly paper or thermoplastic, and whose two faces are coated with a layer of silicone.

9. Backing according to any one of Claims 1 to 8, **characterized in that** the backing (5) is between 10 and 40 µm thick, and preferably between 23 and 36 µm.

10. Method of continuously feeding a labelling production line of objects, particularly of bottles (8, 8'), comprising the following steps:
a) in a first feeding station (1), placing a backing (5) according to any one of Claims 1 to 9, the backing being presented in the form of a strip on both faces of which self-adhesive labels (6, 7) are affixed;
b) driving the backing (5) so as to make it traverse a first labelling station (2) fed by the said objects (8), the labelling of the objects (8) in the first labelling station (2) being carried out by using the labels (7) affixed to the first face of the backing (5); and
c) driving the backing (5) so as to make it traverse a second labelling station (2, 2'), whether or not distinct from the first, the labelling of the objects (8, 8') in the second labelling station (2, 2') being carried out by using the labels (6) affixed to the second face of the backing (5).

11. Method according to Claim 10, **characterized in that**, on leaving the first labelling station (2), the backing (5) is rolled around a shaft (14) so as to form a roll (15) intended to be positioned in a second feeding station (1), whether or not distinct from the first, in order to feed the second labelling station (2, 2').

12. Method according to Claim 10, **characterized in that**, on leaving the first labelling station (2), the backing (5) is driven directly towards the second labelling station (2').

13. Method according to any one of Claims 10 to 12, **characterized in that** the second labelling station (2, 2') is fed with objects (8') other than those (8) having been labelled in the first labelling station.

14. Feeding method according to any one of Claims 10 to 13, **characterized in that** the labels (7) disposed on the first face of the backing (5) are different from the labels (6) disposed on the second face of the backing (5), the second labelling station (2') being fed with the objects (8) having been labelled during the first pass, so that each of the said objects is labelled by means of a label (6, 7) from each of the faces of the backing.

## Patentansprüche

1. Etikettenträger (5), der zur kontinuierlichen Speisung einer Etikettierstation (2) bestimmt ist, wobei der Träger die Form eines Bands hat, das eine erste Seite und eine zweite Seite entgegengesetzt zur ersten aufweist und selbstklebende Etiketten (6, 7) trägt, die auf jede der ersten und zweiten Seiten geklebt sind, wobei die auf einer ersten Seite des Trägers (5) angeordneten Etiketten (7) ein anderes Format haben als die auf einer zweiten Seite dieses Trägers (5) angeordneten Etiketten (6), **dadurch gekennzeichnet, dass** die Etiketten der ersten Seite auf die Etiketten (6) der zweiten Seite des Trägers (5) zentriert sind.

2. Träger nach Anspruch 1, **dadurch gekennzeichnet, dass** die Etiketten (7) der ersten Seite des Trägers "mit dem Kopf nach oben" angeordnet sind, und dass die Etiketten (6) der zweiten Seite "mit dem. Kopf nach unten" angeordnet sind.

3. Träger nach einem der Ansprüche 1 und 2, **dadurch gekennzeichnet, dass** die Etiketten (7) der ersten Seite des Trägers dazu bestimmt sind, eine erste Seite eines zu etikettierenden Gegenstands (8) zu etikettieren, während die Etiketten (6) der zweiten Seite des Trägers dazu bestimmt sind, eine andere Seite des zu etikettierenden Gegenstands (8) zu etikettieren.

4. Träger nach einem der Ansprüche 1 bis 3, **dadurch gekennzeichnet, dass** die Etiketten (6, 7) aus Polyethylenterephthalat hergestellt sind.

5. Träger nach einem der Ansprüche 1 bis 4, **dadurch gekennzeichnet, dass** der Träger (5) aus Polyethylenterephthalat hergestellt ist.

6. Träger nach einem der Ansprüche 1 bis 5, **dadurch gekennzeichnet, dass** der Träger (5) aus dem gleichen Werkstoff wie der die Etiketten (6, 7) bildende Werkstoff ist.

7. Träger nach einem der Ansprüche 1 bis 6, **dadurch gekennzeichnet, dass** die Etiketten (6, 7) eine Dicke zwischen 10 und 40 µm, und vorzugsweise zwischen 25 und 36 µm aufweisen.

8. Träger nach einem der Ansprüche 1 bis 7, **dadurch gekennzeichnet, dass** der Träger (5) aus einem Werkstoff, insbesondere aus Papier oder thermoplastischem Material, besteht, dessen beiden Seiten mit einer Silikonschicht bedeckt sind.

9. Träger nach einem der Ansprüche 1 bis 8, **dadurch gekennzeichnet, dass** der Träger (5) eine Dicke zwischen 10 und 40 µm, und vorzugsweise zwischen 23 und 36 µm hat.

10. Verfahren zur kontinuierlichen Speisung einer Kette zur Etikettierung von Gegenständen, insbesondere von Flakons (8, 8'), das die folgenden Schritte aufweist:
a) in einer ersten Speisestation (1), Anordnen eines Trägers (5) nach einem der Ansprüche 1 bis 9, wobei der Träger in Form eines Bands vorliegt, auf dessen beide Seiten selbsthaftende Etiketten (6, 7) geklebt sind;
b) Antreiben des Trägers (5) derart, dass er eine erste Etikettierstation (2) durchquert, die mit den Gegenständen (8) gespeist wird, wobei die Etikettierung der Gegenstände (8) in der ersten Etikettierstation (2) durchgeführt wird, indem die auf die erste Seite des Trägers (5) aufgebrachten Etiketten (7) verwendet werden; und
c) Antreiben des Trägers (5) derart, dass er eine zweite Etikettierstation (2, 2') durchquert, die sich von der ersten unterscheidet oder nicht, wobei die Etikettierung der Gegenstände (8, 8') in der zweiten Etikettierstation (2, 2') durchgeführt wird, indem die auf die zweite Seite des Trägers (5) aufgebrachten Etiketten (6) verwendet werden.

11. Verfahren nach Anspruch 10, **dadurch gekennzeichnet, dass** der Träger (5) am Ausgang der ersten Etikettierstation (2) um eine Achse (14) gewickelt wird, um eine Rolle (15) zu bilden, die dazu bestimmt ist, in einer zweiten Speisestation (1) positioniert zu werden, die sich von der ersten unterscheidet oder nicht, um die zweite Etikettierstation (2, 2') zu speisen.

12. Verfahren nach Anspruch 10, **dadurch gekennzeichnet, dass** der Träger (5) am Ausgang der ersten Etikettierstation (2) direkt zur zweiten Etikettierstation (2') angetrieben wird.

13. Verfahren nach einem der Ansprüche 10 bis 12, **dadurch gekennzeichnet, dass** die zweite Etikettierstation (2, 2') mit anderen Gegenständen (8') als denjenigen (8) gespeist wird, die in der ersten Etikettierstation etikettiert wurden.

14. Speiseverfahren nach einem der Ansprüche 10 bis 13, **dadurch gekennzeichnet, dass** die auf der ersten Seite des Trägers (5) angeordneten Etiketten (7) sich von den auf der zweiten Seite des Trägers (5) angeordneten Etiketten (6) unterscheiden, wobei die zweite Etikettierstation (2') mit den Gegenständen (8) gespeist wird, die beim ersten Durchgang etikettiert wurden, so dass jeder der Gegenstände mit mindestens einem Etikett (6, 7) von jeder der Seiten des Trägers etikettiert wird.
